# EUROPÄISCHE PATENTSCHRIFT

(11) **EP 0 525 141 B1**
(45) Veröffentlichungstag und Bekanntmachung des Hinweises auf die Patenterteilung: **17.05.1995**
(21) Anmeldenummer: 92903617.6
(22) Anmeldetag: 04.02.1992
(51) Int. Cl.: B66B 9/08

(54) **AUFZUG, INSBESONDERE SCHRÄGAUFZUG**
LIFT, IN PARTICULAR AN INCLINED-ASCENT LIFT
ASCENSEUR, EN PARTICULIER ASCENSEUR INCLINE

(30) Priorität: 14.02.1991 DE 4104512; 10.07.1991 DE 4122855
(43) Veröffentlichungstag der Anmeldung: 03.02.1993
(73) Patentinhaber: HIRO LIFT HILLENKÖTTER + RONSIECK GmbH, D-33613 Bielefeld (DE)
(72) Erfinder: HEIN, Wilfried, D-4800 Bielefeld 11 (DE)
(74) Vertreter: Thielking, Bodo, Dipl.-Ing.
(86) Internationale Anmeldenummer: EP9200236
(87) Internationale Veröffentlichungsnummer: WO9214673

(56) Entgegenhaltungen:
- EP-A- 0 043 592
- DE-A- 3 819 522
- GB-A- 778 091

## Beschreibung

### TECHNISCHES GEBIET

Die Erfindung betrifft einen Aufzug, insbesondere Schrägaufzug, mit einem ersten und einem zweiten ortsfesten Fahrbahnprofil, insbesondere Fahrbahnrohr, bei dem an beiden Fahrbahnprofilen jeweils Führungsrollen ablaufen, die auf Rollenträgern drehbar gelagert sind und von unterschiedlichen Seiten an den Fahrbahnprofilen anliegen, wobei mindestens eine Führungsrolle des dem ersten Fahrbahnprofil zugeordneten ersten Rollenträgers als Antriebsrad ausgebildet ist, und der Umfang des Antriebsrads über Federkraft derart an den zugehörigen Eingriffsbereich des ersten Fahrbahnprofils angepreßt wird, daß die Antriebskraft des Antriebsrads zumindest im wesentlichen kraftschlüssig auf das erste Fahrbahnprofil übertragen wird.

### STAND DER TECHNIK

Ein bekannter Aufzug dieser Art (GB-A-778 091) ist als Stuhlanlage ausgebildet. Bei diesem bekannten Aufzug wird die gesamte Antriebskraft kraftschlüssig auf lediglich ein Fahrbahnprofil übertragen. Ein zweites Fahrbahnprofil dient lediglich als Führungsprofil, an dem Führungsrollen ablaufen, die den Sitz stets in horizontaler Lage halten sollen. Der bekannte Antrieb hat sich in der Praxis nicht durchgesetzt. Er ist auch lediglich für relativ geringe Antriebsleistungen verwendbar.

Bei anderen bekannten Aufzügen ähnlicher Art dienen die Fahrbahnprofile ausschließlich als Führungsprofile, an denen zugehörige Führungsrollen ablaufen. Der Antrieb des Aufzugs erfolgt bei diesen bekannten Konstruktionen, welche größere Antriebsleistungen zulassen, mit zusätzlichen Antriebselementen.

Bei einer bekannten Ausführung ist ein Zugseil vorgesehen, das endlos in den Führungsrohren läuft und bei dem die Verbindung zwischen Zugseil und Lastaufnahmemittel über einen Schlitz im oberen Führungsrohr erfolgt.

Es ist ferner bekannt, den Antrieb über Zahnstangen vorzunehmen, die sich parallel zu den Fahrbahnprofilen erstrekken und auf denen ein Zahnrad abläuft.

Weiterhin ist es bekannt (DE-PS 29 46 780), den Antrieb durch eine am Lastaufnahmemittel gelagerte und angetriebene Schnecke vorzunehmen, die mit einem Schneckenrad zusammenwirkt, dessen Verzahnung abgewickelt und auf mehrere gleiche Segmentplatten aufgeteilt ist.

Diese bekannten Aufzugseinrichtungen haben sämtlich den Nachteil, daß sowohl ihre Herstellung als auch ihre Montage vergleichsweise aufwendig sind.

Darüber hinaus sind auch bereits Hängeförderer bekannt, bei denen lediglich ein einziges Fahrbahnrohr vorgesehen ist, an dem eine Antriebseinrichtung abläuft, an die das Lastaufnahmemittel mit einem Bügel wie bei einem Sessellift angehängt ist (EU 0 088 061 A2). Bei dieser bekannten Vorrichtung wird die Antriebskraft des Antriebsrades im wesentlichen kraftschlüssig auf das Fahrbahnprofil übertragen. Derartige, aus Hängebahnförderern entwickelte Konstruktionen besitzen den schwerwiegenden Nachteil, daß sie keine sichere Führung für das Lastaufnahmemittel besitzen. Sie sind deshalb in den meisten Fällen als Personenaufzüge, insbesondere als Behindertenaufzüge nicht zulässig.

### DIE ERFINDUNG

Ausgehend von diesem Stand der Technik liegt der Erfindung die Aufgabe zugrunde, einen Aufzug der als bekannt vorausgesetzten Art so auszubilden, daß er mit einfachen Mitteln preisgünstig und dennoch einwandfrei funktionsfähig herstellbar ist und auch hohe Antriebsleistungen zuläßt.

Die Lösung dieser Aufgabe erfolgt mit den Merkmalen des Kennzeichnungsteils von Anspruch 1.

Der erfindungsgemäße Aufzug hat den Vorteil, daß eine sichere Führung des Lastaufnahmemittels in jeder gewünschten Richtung und Richtungsänderung erfolgt. Der erfindungsgemäße Aufzug kann sowohl an geradlinigen als auch an gebogenen Fahrbahnprofilen sicher ablaufen. Die Fahrbahnprofile können sowohl waagerecht als auch senkrecht, sowohl aufsteigend als auch absteigend angeordnet sein. Darüber hinaus können die Fahrbahnprofile auch in Draufsicht gebogen sein und enge Kurven bilden, wie dies beispielsweise für den Einsatz in Treppenhäusern nötig ist.

Die erfindungsgemäße Konstruktion erlaubt jeden gewünschten Verfahrweg.

Es hat sich als besonders zweckmäßig erwiesen, daß die Antriebskraft mittels einer geführten Druckfeder erzeugt wird. Das Vorsehen einer geführten Druckfeder hat zur Folge, daß auch im Falle eines Federbruchs die verbleibenden Federkräfte eine ausreichende Anpreßkraft der Antriebsräder an den Führungsprofilen beibehalten.

Als besonders zweckmäßig hat es sich erwiesen, daß die geführte Druckfeder zwischen den beiden um horizontale Achsen schwenkbar gelagerten Rollenträgern gespannt ist und mit Abstand von deren Schwenkachsen angreift.

Weitere bevorzugte Ausgestaltungen der Erfindung sind in den weiteren Unteransprüchen beschrieben.

### KURZBESCHREIBUNG DER ZEICHNUNGSABBILDUNG

In der Zeichnung sind bevorzugte Ausführungsformen der Erfindung dargestellt. Es zeigen:
- Figur 1: - eine schematische Seitenansicht mit den wesentlichen Teilen eines Aufzugs in unterschiedlichen Verfahrpositionen,
- Figur 2: - eine vergrößerte Seitenansicht des oberen Antriebsbereichs,
- Figur 3: - eine Ansicht auf den oberen Antriebsbereich in Richtung des Pfeils III gemäß Figur 2,
- Figur 4: - eine zu Figur 1 analoge Darstellung einer zweiten Ausführungsform,
- Figur 5a: - eine zu Figur 2 analoge Darstellung der zweiten Ausführungsform,
- Figur 5b: - eine Ansicht auf den oberen Antriebsbereich gemäß Figur 5a in Richtung des Pfeils Vb,
- Figur 6: - eine zu Figuren 1 und 4 analoge Darstellung einer dritten Ausführungsform, die als Stuhlanlage ausgeführt ist,
- Figur 7: - eine Seitenansicht der Stuhlanlage in vergrößerter Darstellung,
- Figur 8: - eine Stirnansicht gemäß Pfeil VIII in Figur 7,
- Figur 9: - eine Seitenansicht eines nur teilweise dargestellten Vertikalaufzugs,
- Figur 10: - eine Draufsicht auf die Antriebseinheit des Vertikalaufzugs in Richtung des Pfeils X in Figur 9,
- Figur 11: - eine Seitenansicht einer weiteren Ausführungsform eines Vertikalaufzugs,
- Figur 12: - eine vergrößerte Darstellung einer Antriebseinheit,
- Figur 13: - eine Draufsicht auf den Vertikalaufzug gemäß Figuren 11 und 12,
- Figur 14: - eine andere Ausführungsform eines Rollenträgers mit Antriebsrädern und Führungsrollen,
- Figur 15: - eine weitere Ausführungsform eines Rollenträgers mit zwei Antriebsrädern,
- Figur 16: - eine letzte Ausführungsform eines Rollenträgers mit zwei Antriebsrädern.

### BESTER WEG ZUR AUSFÜHRUNG DER ERFINDUNG

In den Zeichnungen sind gleiche oder einander entsprechende Teile mit gleichen Bezugszeichen versehen. Sie unterscheiden sich bei den unterschiedlichen Ausführungsformen lediglich durch das Vorsehen bzw. die Anzahl von Hochstrichen voneinander.

Zunächst zur Ausführungsform gemäß Figuren 1 bis 3:
Oberhalb einer insgesamt mit 70 bezeichneten Treppe sind seitlich zwei parallel zueinander verlaufende Fahrbahnprofile 1 und 2, die als Fahrbahnrohre ausgebildet sind, an einer Seitenwand angeordnet. Die parallel zueinander verlaufenden Fahrbahnprofile 1 und 2 besitzen ein konstantes Stichmaß, also einen konstanten, senkrecht gemessenen Abstand voneinander.

In diesem Ausführungsbeispiel ist ein oberer Antrieb vorgesehen, der einen Motor 3 und ein Getriebe 4 aufweist.

Das Getriebe treibt ein Antriebsrad 7, das um eine Achse 14 drehbar auf einem Rollenträger 5 gelagert ist, der einen schwenkbaren Bereich eines Fahrgestells 6 bildet. Das Antriebsrad 7 ist zur Erhöhung des Reibwerts mit einer Kunststoffauflage 7a aus Polyurethan beschichtet. Das Antriebsrad 7 ist fest mit einem gleichachsig gelagerten Zahnradbereich 11 verbunden. Der Zahnradbereich 11 steht im Eingriff mit einem Zahnradbereich 12, der seinerseits mit einem Gegenrad fest verbunden und um eine Achse 15 drehbar ist. Das Antriebsrad 7 und das Gegenrad 8 ergreifen klemmend das zwischen den beiden vorgesehene Fahrbahnprofil 1. Das Fahrbahnprofil 1 besitzt einen Eingriffsbereich 1a, der aufgerauht ausgebildet ist. An diesem Eingriffsbereich 1a läuft der Umfang des Antriebsrads 7 ab. Antriebsrad 7 und Eingriffsbereich 1a stehen also in einem kraftschlüssigen Eingriff miteinander.

An dem Rollenträger 5 des Fahrgestells 6 sitzen ferner zwei Führungsrollen 9 und 10, welche drehbar darauf gelagert sind.

Der Abstand zwischen der Drehachse 14 und der Drehachse 15 ist dadurch veränderbar, daß die Drehachse 15 von einem exzentrisch gelagerten, nicht dargestellten Bolzen gebildet wird. Mit dem exzentrischen Bereich des Bolzens ist ein Hebelarm 16 fest verbunden. Am Ende dieses Hebelarms greift ein Federelement 17 an. Dieser Angriff erfolgt in der Weise, daß die Angriffsrichtung zu einer Verringerung des Achsabstands zwischen den Drehachsen 14 und 15 tendiert. Entsprechend der Federkraft kann auf diese Weise die Anpreßkraft zwischen dem Antriebsrad 7, dem Gegenrad 8 und dem Fahrbahnrohr 1 gewählt werden.

An dem Antriebsrad 7 sitzt - gleichachsig mit diesem gelagert - ein Kettenritzel 18. Über das Kettenritzel 18 läuft eine Antriebskette 13 zu dem in Figur 1 dargestellten unteren Antrieb. Der untere Antrieb entspricht in seinem grundsätzlichen Aufbau dem oberen Antrieb mit der Maßgabe, daß die Antriebsbewegung hier nicht über einen Motor und ein Getriebe, sondern über ein unteres Kettenritzel und die Antriebskette 13 in ein unteres Antriebsrad 27 eingeleitet wird. Das Antriebsrad 27 steht mit dem Gegenrad 28 über entsprechende Zahnradbereiche im formschlüssigen Eingriff. Auf dem schwenkbar gelagerten unteren Rollenträger 25 sitzen Führungsrollen 29 und 30.

Bei der zweiten Ausführungsform gemäß Figuren 4 bis 5b erfolgt der Antrieb mittels eines Motors 3 über ein Getriebe 4 auf ein Doppelkettenrad 35. Von diesem Doppelkettenrad wird die Antriebskraft mittels der Doppelkette 33 auf ein weiteres Doppelkettenrad 34 übertragen. Die Drehachse des Doppelkettenrades 34 ist gleichzeitig die Schwenkachse für den Rollenträger 5', der schwenkbar am Fahrgestell 6' befestigt ist. Über ein gleichachsig mit dem Doppelkettenrad 34 angetriebenes Kettenrad 37 erfolgt der Antrieb eines zentralen Kettenrades 38, das seinerseits im Eingriff mit einem am Antriebsrad 7' und am Gegenrad 8' drehfest gelagerten Zahnradbereich im Eingriff steht. Über ein Kettenrad 37 und eine Kette 36 erfolgt der Antrieb eines Kettenrades 39, das seine Drehbewegung in analoger Weise auf das Antriebsrad 27' und das Gegenrad 28' auf dem unteren schwenkbaren Rollenträger 25' überträgt, wie dies beim oberen Rollenträger 5' das Kettenrad 37 tut.

Der obere Rollenträger 5' besitzt einen Hebelarm 31. Der untere Rollenträger 25' besitzt einen Hebelarm 32.

An den freien Enden der beiden Hebelarme 31 und 32 ist ein längenveränderlicher Hebel 40 angeordnet. Der längenveränderliche Hebel besteht aus einem Rohr 40a, das einen Zapfen 40b eng, jedoch gleitbar umschließt. Eine Druckfeder 41 versucht den Hebel 40 zu verlängern und verschwenkt dabei durch Angriff an den Hebelarmen 32 und 31 die beiden Rollenträger 5' und 25' gegensinnig gegeneinander. Dabei werden Antriebsrad 7' und Gegenrad 8' sowie Antriebsrad 27' und Gegenrad 28' gegen die zugehörigen Fahrbahnprofile 1 und 2 gepreßt.

In Figuren 6 bis 8 ist eine weitere Ausführungsform als sogenannte Stuhlanlage dargestellt. Auch bei dieser Anlage erfolgt der Antrieb über einen Motor 3 und ein Getriebe 4 treibt ein Antriebsrad 7'' an, das fest mit einem Zahnradbereich 11'' verbunden ist. Der Zahnradbereich 11'' kämmt mit einem Zahnradbereich 12'', der fest mit einem Gegenrad 8'' verbunden ist.

Die Drehbewegung des Antriebsrads 7'' wird auf ein Kettenrad 42 übertragen und von dort über eine Kette 43 auf ein unteres Kettenrad 44. Dieses untere Kettenrad 44 ist drehfest verbunden mit dem unteren Antriebsrad 27'', durch dessen Mittelpunkt die Schwenkachse für einen unteren Rollenträger 45 läuft. Der untere Rollenträger 45 besitzt eine relativ kleine Gegenrolle 28''.

Das obere Antriebsrad 7'' und das zugehörige Gegenrad 8'' sind auf einem oberen Rollenträger 46 gelagert. Zwischen dem oberen Rollenträger 46 und dem unteren Rollenträger 45 ist ein geringfügig in seiner Länge veränderbarer Hebel 40' angeordnet. Der Hebel 40' besteht aus einem Rohr 40a' und einem Kolben 40b'. Eine Druckfeder 41' versucht den Abstand zwischen den Anlenkpunkten zu vergrößern und drückt dabei die Antriebsräder fest gegen die als Rohre ausgebildeten Fahrbahnprofile 1 und 2.

Die Zeichnungsfiguren 9 und 10 zeigen einen Vertikalaufzug mit zwei nebeneinander angeordneten Fahrbahnprofilen 1' und 2', die an einer vertikalen Wand befestigt sind. Von dem Fahrstuhlkorb ist lediglich der Rahmen 48 dargestellt. Der Rahmen besitzt an seinem unteren Ende zwei parallel zur vertikalen Wand verlaufende Laufrollen 49 und 50 sowie zwei weitere, dazu um 90° verdreht angeordnete Führungsrollen 51 und 52.

Am oberen Ende des Rahmens 48 ist der Antrieb gelagert. Er besteht aus einem Motor 3 mit Getriebe 4. Das Getriebe 4 verdreht ein Antriebsrad 7''', das über eine Kette 53 mit einem Antriebsrad 27 '''gekoppelt ist.Das Antriebsrad 7''' ist mit dem Gegenrad 8''' auf einem Rollenträger schwenkbar gelagert, der einen Hebelarm 31''' aufweist. Das Antriebsrad 27''' ist mit dem Gegenrad 28''' auf einem Rollenträger 25''' gelagert, an dem der Hebelarm 32''' sitzt. Zwischen den beiden freien Enden der Hebelarme 31''' und 32''' ist der längenveränderliche Hebel 40''' angeordnet, der in gleicher Weise ausgestaltet ist wie der Hebelarm 40 bei der Ausführungsform gemäß Figuren 4 und 5a.

Figuren 11 bis 13 zeigen einen Vertikalaufzug mit zwei auf unterschiedlichen Seiten des Fahrstuhlschachtes neben dem Fahrkorb 54 angeordneten Fahrbahnprofilen 1'' und 2''. Die Fahrbahnprofile sind bei dieser Ausführungsform als T-Profile ausgebildet. An den T-Profilen laufen einerseits die Antriebsräder 7'''' und 8'''' und andererseits die Antriebsräder 27'''' und 28'''' ab, die auf entsprechenden Rollenträgern angeordnet sind. Der Rollenträger 5''' ist verschwenkbar gelagert. Beim Verschwenken werden das Antriebsrad 7'''' und das Gegenrad 8'''' von unterschiedlichen Seiten fest gegen den Mittelschenkel des T-Profils 1'' gedrückt. Das Verschwenken erfolgt mit Hilfe des längenveränderlichen Hebels 40''', der am Hebelarm 31''' angreift und sich mit seinem anderen Ende gelenkig am Rahmen des Fahrkorbs abstützt.

Der Antrieb erfolgt mittels eines Motors 3, dem ein Getriebe 4' mit zwei zu unterschiedlichen Seiten anschliessenden Abtriebswellen nachgeschaltet ist. Am Ende der Abtriebswelle 55''' ist das Antriebsrad 7'''' angeordnet, am Ende der Abtriebswelle 56''' das Antriebsrad 27''''. Die Antriebsräder sind über damit fest verbundenen und miteinander im Eingriff stehende Zahnradbereiche gekoppelt.

In den Zeichnungsfiguren 14 bis 16 sind drei unterschiedliche Arten von Rollenträgern mit auf unterschiedliche Art über Federn vorgespannten Antriebsrädern dargestellt:
Bei Figur 14 ist ein Rollenträger 57 vorgesehen, in dem das Antriebsrad 7, das Gegenrad 8 sowie die Führungsrolle 9 gelagert sind. Gleichachsig mit der Führungsrolle ist ein Flansch 60 verschwenkbar gelagert, auf dem wiederum eine Führungsrolle 10 gegenüber der Führungsrolle 9 gelagert ist. Am Flansch 60 greift eine Druckfeder 17 an, die andererseits gelenkig am Rollenträger 57 gelagert ist.

Bei der Ausführungsform gemäß Figur 15 ist der Rollenträger 58 um eine Schwenkachse 60 verschwenkbar gelagert. Das Zentrum der Schwenkachse verläuft durch das Zentrum des Fahrbahnprofils. Eine Spiralfeder 61 ist in ihrem Zentrum an der Schwenkachse 60 befestigt und mit ihrem äußeren Ende mit Abstand von der Schwenkachse am Rollenträger 58 oder einem damit fest verbundenen Bereich.

Bei der Ausführungsform gemäß Figur 16 ist ein Rollenträger 59 vorgesehen, der ebenfalls um eine Schwenkache 60 verschwenkbar ist, deren Zentrum sich durch das Zentrum des Fahrbahnprofils erstreckt. Das Gegenrad 8 ist auf einem Exzenterbolzen gelagert, an dem ein Hebel 16 angreift. Zwischen dem freien Ende des Hebels 16 und dem Rollenträger 59 ist eine Druckfeder 17 angeordnet.

Die unterschiedlichen Antriebseinheiten gemäß Figuren 14 bis 16 können statt der im Zusammenhang mit Figuren 1 bis 13 beschriebenen Antriebslösungen verwendet werden.

Die Anpressung der Laufrollen führt bei deren Ausbildung aus Metall, also bei einer Werkstoffpaarung Metall auf Metall dazu, daß das Trägerrohr im Bereich der Antriebsrollen unter dem Einfluß des Anpreßdrucks nach innen gedrückt wird. Bei praktischen Ausführungen wird eine eingedrückte Stelle, sogenannte "Delle", gebildet, in deren Bereich das Trägerrohr einen Durchmesser aufweist, der etwa 1 mm kleiner ist, als der Durchmesser des unbelasteten Rohres. Beim Fahrvorgang wandert die Delle über den gesamten Fahrweg mit. Das Fahrbahnrohr wird also während des Fahrvorgangs gewalkt. Die wandernde Delle wird unter der Eigenelastizität des Fahrbahnrohres nach Aufhebung der Anpreßbelastung durch die Antriebsrollen wieder ausgeglichen, so daß das Fahrbahnrohr außerhalb des Lastangriffs die ursprünglich kreiszylindrische Form mit dem ursprünglichen Durchmesser behält.

## Patentansprüche

1. Aufzug, insbesondere Schrägaufzug, mit einem ersten (1) und einem zweiten ortsfesten Fahrbahnprofil (2), insbesondere Fahrbahnrohr, bei dem an beiden Fahrbahnprofilen (1; 2) jeweils Führungsrollen ablaufen, die auf Rollenträgern (5; 25) drehbar gelagert sind und von unterschiedlichen Seiten an den Fahrbahnprofilen anliegen, wobei mindestens eine Führungsrolle des dem ersten Fahrbahnprofil (1) zugeordneten ersten Rollenträgers (5) als Antriebsrad (7; 8) ausgebildet ist, und der Umfang des Antriebsrads über Federkraft derart an den zugehörigen Eingriffsbereich des ersten Fahrbahnprofils (1) angepreßt wird, daß die Antriebskraft des Antriebsrads (7; 8) zumindest im wesentlichen kraftschlüssig auf das erste Fahrbahnprofil (1) übertragen wird,
dadurch gekennzeichnet,
daß mindestens eine Führungsrolle auch des zweiten Rollenträgers (25) als Antriebsrad (27; 28) ausgebildet ist und der Umfang dieses Antriebsrads (27; 28) über Federkraft derart an den zugehörigen Eingriffsbereich des zweiten, parallel zum ersten verlaufenden Fahrbahnprofils (2) angepreßt wird, daß die Antriebskraft des Antriebsrads (27; 28) zumindest im wesentlichen kraftschlüssig auf das zweite Fahrbahnprofil (2) übertragen wird.

2. Aufzug nach Anspruch 1,
dadurch gekennzeichnet,
daß die Anpreßkraft mittels einer geführten Druckfeder (17; 41) erzeugt wird.

3. Aufzug nach Anspruch 1 oder 2,
dadurch gekennzeichnet,
daß die geführte Druckfeder (17; 41) zwischen den beiden um horizontale Achsen schwenkbar gelagerten Rollenträgern (5; 25) gespannt ist und mit Abstand von deren Schwenkachsen angreift.

4. Aufzug nach einem oder mehreren der Ansprüche 1 bis 3,
dadurch gekennzeichnet,
daß das Antriebsrad (7) des oberen Rollenträgers (5) und das Antriebsrad (27) des unteren Rollenträgers (25) miteinander gekoppelt sind.

5. Aufzug nach einem oder mehreren der Ansprüche 1 bis 4,
dadurch gekennzeichnet,
daß beide auf jeweils einem Rollenträger (5; 25) angeordneten Führungsrollen als miteinander gekoppelte Antriebsräder (7, 8; 27, 28) ausgebildet sind.

6. Aufzug nach einem oder mehreren der Ansprüche 1 bis 5,
dadurch gekennzeichnet,
daß neben dem Antriebsrad (7) und dem Gegenrad (8) zwei zusätzliche Führungsrollen (9; 10) auf unterschiedlichen Seiten des Fahrbahnprofils (1; 2) angeordnet sind.

7. Aufzug nach einem oder mehreren der Ansprüche 1 bis 6,
dadurch gekennzeichnet,
daß sich die horizontalen Schwenkachsen der Rollenträger (5; 25) durch die Zentren der Fahrbahnprofile (1; 2) erstrecken.

8. Aufzug nach einem oder mehreren der Ansprüche 1 bis 6,
dadurch gekennzeichnet,
daß sich die horizontalen Schwenkachsen der Rollenträger (5; 25) durch die Zentren der Antriebsräder (7; 27) erstrecken.

9. Aufzug nach einem oder mehreren der Ansprüche 1 bis 8,
dadurch gekennzeichnet,
daß der Abstand zwischen der Drehachse des Antriebsrads (7) und der Drehachse des Gegenrads (8) durch Verdrehung eines Exzenterbolzens veränderbar ist, auf dem ein Rad gelagert ist.

10. Aufzug nach einem oder mehreren der Ansprüche 1 bis 9,
dadurch gekennzeichnet,
daß an dem Exzenterbolzen ein Hebelarm (16) sitzt, der über ein Federelement (17) derart vorgespannt ist, daß das Gegenrad (8) und das Antriebsrad (7) mit der gewünschten Andruckkraft gegen die zugehörigen Eingriffsbereiche des Fahrbahnprofils (1; 2) gezogen bzw. gedrückt wird.

11. Aufzug nach einem oder mehreren der Ansprüche 1 bis 10,
dadurch gekennzeichnet,
daß der Rollenträger einen Basisbereich (57) aufweist, auf dem die Antriebsräder (7; 8) und eine erste Führungsrolle (9) gelagert sind, sowie einen schwenkbar daran angelenkten Zusatzbereich (60), an dem eine zweite Führungsrolle (10) der ersten gegenüberliegend gelagert ist, wobei zwischen dem Basisbereich (57) und dem Zusatzbereich (60) eine Druckfeder (17) gespannt ist.

## Claims

1. Lift, more particularly an inclined lift, with a first (1) and second (2) locally fixed profiled track section, more particularly track tube, wherein guide rollers which are rotatably mounted on roller supports (5;25) run along both track sections and adjoin the track sections from different sides wherein at least one guide roller of the first roller support (5) associated with the first track section (1) is designed as a drive wheel (7,8) and the circumference of the drive wheel is pressed through spring force against the associated engagement area of the first track section (1) so that the drive force of the drive wheel (7;8) is transferred at least substantially through force engagement to the first track section (1),
characterised in that at least one guide roller of the second roller support (25) is also designed as a drive wheel (27;28) and the circumference of this drive wheel (27;28) is pressed through spring force against the associated engagement area of the second track section (2) running parallel to the first, so that the drive force of the drive wheel (27;28) is transferred at least substantially through engagement to the second track section (2).

2. Lift according to claim 1, characterised in that the contact pressure force is produced by means of a guided compression spring (17;41).

3. Lift according to claim 1 or 2 characterised in that the guided compression spring (17;41) is tensioned between the two roller supports (5;25) which are mounted to swivel about horizontal axes and engages at a distance from their swivel axes.

4. Lift according to one or more of claims 1 to 3 characterised in that the drive wheel (7) of the upper roller support (5) and the drive wheel (27) of the lower roller support (25) are coupled together.

5. Lift according to one or more of claims 1 to 4 characterised in that the two guide rollers each mounted on a roller support (5;25) are designed as intercoupled drive wheels (7,8; 27,28).

6. Lift according to one or more of claims 1 to 5 characterised in that in addition to the drive wheel (7) and the counter wheel (8) there are two additional guide rollers (9;10) mounted on different sides of the guide track section (1;2).

7. Lift according to one or more of claims 1 to 6 characterised in that the horizontal swivel axes of the roller supports (5;25) extend through the centres of the guide track sections (1;2).

8. Lift according to one or more of claims 1 to 6 characterised in that the horizontal swivel axes of the roller supports (5;25) extend through the centres of the drive wheels (7;27).

9. Lift according to one or more of claims 1 to 8 characterised in that the distance between the rotary axis of the drive wheel (7) and the rotary axis of the counter wheel (8) can be varied by turning an eccentric bolt on which a wheel is mounted.

10. Lift according to one or more of claims 1 to 9 characterised in that seated on the eccentric bolt is a lever arm (16) which is pretensioned by a spring element (17) so that the counter wheel (8) and the drive wheel (7) is drawn or pressed with the desired contact pressure against the associated engagement areas of the track sections (1;2).

11. Lift according to one or more of claims 1 to 10 characterised in that the roller support has a base area (57) on which the drive wheels (7;8) and a first guide roller (9) are mounted, and also has an additional area (60) swivel fitted thereon to support a second guide roller (10) opposite the first wherein a compression spring (17) is tensioned between the base area (57) and the additional area (60).

## Revendications

1. Ascenseur, en particulier ascenseur incliné avec un premier (1) et un deuxième (2) profilés de voie stationnaires, en particulier tubulaires, des galets de guidage, montés, pivotants, sur des supports (5; 25), se déplaçant sur les deux profilés (1; 2) et portant, de différents côtés, sur les profilés de la voie et un galet de guidage, au moins, du premier support (5) subordonné au premier profilé (1) de la voie, étant conçu en tant que roue d'entraînement (7; 8), dont la circonférence est pressée, par force élastique, sur la zone de contact afférente du premier profilé (1) de sorte que la force motrice de la roue d'entraînement (7; 8) soit transmise, au moins essentiellement par adhérence, au premier profilé (1) de la voie de roulement,
caractérisé en ce que
au moins un galet de guidage, afférent au deuxième support (25) est conçu en tant que roue de commande (27; 28) et que la circonférence de cette roue de commande (27; 28) est pressée, par force élastique, contre la zone d'attaque du deuxième profilé (2), parallèle au premier (1), de sorte que la force motrice de la roue de commande (27; 28) soit transmise, au moins essentiellement par adhérence, au deuxième profilé (2) de la voie de roulement.

2. Ascenseur selon la revendication 1,
caractérisé en ce que
la force de pression est générée par un ressort de pression (17; 41) guidé.

3. Ascenseur selon la revendication 1 ou 2,
caractérisé en ce que
le ressort de pression guidé (17; 41) est tendu entre les deux porte-galets (5; 25), pivotables, chacun, autour d'un axe horizontal, et que son attaque a lieu à distance de leurs axes de rotation.

4. Ascenseur selon l'une ou plusieurs des revendications 1 à 3,
caractérisé en ce que
la roue de commande (7) du porte-galets supérieur (5) et la roue de commande (27) du porte-galets inférieur (25) sont couplées ensemble.

5. Ascenseur selon l'une ou plusieurs des revendications 1 à 4,
caractérisé en ce que
les deux galets de guidage montés su un porte-galets (5; 25) respectif sont conçus sous forme de roues de commande (7, 8; 27, 28) couplées ensemble.

6. Ascenseur selon l'une ou plusieurs des revendications 1 à 5,
caractérisé en ce que
deux galets de guidage (9; 10) sont disposés de différents côtés du profilé (1; 2) de la voie de roulement, en plus de la roue de commande (7) et de la roue antagoniste (8).

7. Ascenseur selon l'une ou plusieurs des revendications 1 à 6,
caractérisé en ce que
les axes les axes de pivotement horizontaux des porte-galets (5; 25) traversent les centres des profilés (1; 2) de la voie de roulement.

8. Ascenseur selon l'une ou plusieurs des revendications 1 à 6,
caractérisé en ce que
les axes de pivotement horizontaux des porte-galets (5; 25) traversent les centres de roues de commande (7; 27).

9. Ascenseur selon l'une ou plusieurs des revendications 1 à 8,
caractérisé en ce que
l'intervalle entre l'axe de rotation de la roue de commande (7) et l'exe de rotation de la roue antagoniste (8) peut être modifié en tournant un boulon d'excentrique sur lequel une roue est montée.

10. Ascenseur selon l'une ou plusieurs des revendications 1 à 9,
caractérisé en ce que
le boulon d'excentrique est équipé d'un bras de levier (16) précontraint sur un élément ressort (17) de sorte que la roue de commande (7) et la roue antagoniste (8) soient pressées contre les zones d'attaque du profilé (1; 2) de la voie de roulement avec la force de pression désirée.

11. Ascenseur selon l'une ou plusieurs des revendications 1 à 10,
caractérisé en ce que
le porte-galets présente une zone de base (57) sur laquelle les roues de commande (7; 8) et un galet de guidage (9) sont montés, ainsi qu'une zone supplémentaire (60) y raccordée par articulation et sur laquelle un deuxième galet de guidage (10) est monté vis-à-vis du premier, un ressort de pression étant tendu entre la zone de base (57) et la zone supplémentaire (60).
